# EUROPÄISCHE PATENTSCHRIFT

(11) **EP 3 432 430 B1**
(45) Veröffentlichungstag und Bekanntmachung des Hinweises auf die Patenterteilung: **04.11.2020**
(21) Anmeldenummer: 18182648.8
(22) Anmeldetag: 10.07.2018
(51) Int. Cl.: H01T 13/20, H01T 13/24, H01T 13/46, H01T 13/54

(54) **ZUENDKERZE**
SPARK PLUG
BOUGIE D'ALLUMAGE

(30) Priorität: 19.07.2017 AT 506022017
(43) Veröffentlichungstag der Anmeldung: 23.01.2019
(73) Patentinhaber: PGES Günther Herdin technisches Büro GmbH, 6200 Jenbach (AT)
(72) Erfinder: HERDIN, Ruediger, 2483 Ebreichsdorf (AT); HERDIN, Andreas, 1220 Wien (AT)
(74) Vertreter: Beer & Partner Patentanwälte KG

(56) Entgegenhaltungen:
- WO-A1-2016/057556
- DE-A1-102014 216 582
- US-A1- 2012 133 264

## Beschreibung

Die Erfindung betrifft eine Zündkerze für Verbrennungskraftmaschinen mit einer entlang einer Mittelachse eines Zündkerzenkörpers angeordneten Mittelelektrode und mit einer Masseelektrode, die mit Abstand zur Mittelachse angeordnet ist, wobei die Mittelelektrode wenigstens eine sich radial von der Mittelachse weg erstreckende Zündelektrode aufweist, wobei zwischen der Mittelelektrode und der Masseelektrode ein Zündspalt liegt und wobei die Zündelektrode der Mittelelektrode und die Masseelektrode einen sich in radialer Richtung überlappenden Bereich aufweisen, zwischen denen der Zündspalt liegt, sodass ein sich im Wesentlichen parallel und mit Abstand von der Mittelachse erstreckender Zündfunke bilden kann.

Eine ähnliche Zündkerze ist beispielsweise aus der EP 0 675 272 A1 bekannt. Nachteil dieser Elektrodenform sind die hohen Fertigungs- und Materialkosten, weil die Zündelektroden schräg, also im Sinne der Erfindung im Wesentlichen auch radial, verlaufende Zündelektroden mit anschließenden, parallel zur Mittelachse verlaufenden Zündbereichen aufweisen. Ein weiterer Nachteil ist die mangelnde Möglichkeit, den Verschleiß der Elektroden auf einfache Weise durch Nachjustieren der den Zündspalt begrenzenden Zündelektroden der Mittelelektrode kompensieren zu können.

Weitere Zündkerzen sind aus DE 10 2014 216 582 A1, US 2012/0133264 A1 und WO 2016/057556 A1 bekannt.

Der Erfindung liegt daher die Aufgabe zugrunde, eine Zündkerze der eingangs genannten Art zu schaffen, die einfach und kostengünstig hergestellt und vorzugsweise auch nachjustiert werden kann.

Gelöst wird diese Aufgabe bei einer Zündkerze der eingangs genannten Art dadurch, dass die Masseelektrode einen radial nach innen ragenden, den Zündspalt begrenzenden, Vorsprung aufweist. Bei der erfindungsgemäßen Zündkerze entsteht ein Zündfunke, wie an sich von den klassischen Elektrodenformen des G- oder J-Typs bekannt, in Richtung der Mittelachse der Zündkerze, ist allerdings radial von der Mittelachse weg nach außen versetzt. Damit wird der Zündspalt bzw. der Bereich, in welchem der Funke zündet, radial nach außen und näher zum Gewinde der Zündkerze versetzt, was für die Kühlbedingungen der Masseelektrode vorteilhaft ist. Auch kann die Zündelektrode der Mittelelektrode im Vergleich zur EP 0 675 272 A1 wesentlich kürzer und einfacher gestaltet werden, was die Herstellungskosten aufgrund des Fertigungsaufwandes sowie die Kosten hochwertigen Elektrodenmaterials verringert. Schließlich kann die Größe des Zündspalts wie bei den klassischen Elektrodenformen des G- oder J-Typs sehr einfach eingestellt bzw. nachjustiert werden.

Die erfindungsgemäße Zündkerze kann sowohl mit Vorkammer als auch ohne Vorkammer verwendet werden.

Bevorzugte Ausführungsformen der Erfindung sind Gegenstand der übrigen Unteransprüche.

Weitere Merkmale und Vorteile der Erfindung ergeben sich aus der nachfolgenden Beschreibung bevorzugter, den Schutzbereich nicht beschränkender, Ausführungsbeispiele der Erfindung unter Bezugnahme auf die angeschlossenen Zeichnungen. Es zeigt:
- Fig. 1: eine erste erfindungsgemäße Zündkerze im Teilschnitt,
- Fig. 2a bis 2c: eine zweite erfindungsgemäße Ausführungsform einer Zündkerze im Schrägriss, von vorne und im Schnitt,
- Fig. 3a und 3b: eine dritte erfindungsgemäße Ausführungsform einer Zündkerze im Schrägriss und im Schnitt
- Fig. 4: eine vierte Ausführungsform einer erfindungsgemäßen Zündkerze im Schrägriss,
- Fig. 5a und 5b: eine fünfte Ausführungsform einer erfindungsgemäßen Zündkerze im Schrägriss und im Schnitt,
- Fig. 6a bis 6c: eine sechste Ausführungsform einer erfindungsgemäßen Zündkerze im Schrägriss, von vorne und im Schnitt,
- Fig. 7a und 7b: eine siebente Ausführungsform einer erfindungsgemäßen Zündkerze im Schrägriss und im Schnitt, und
- Fig. 8a und 8b: eine achte Ausführungsform einer erfindungsgemäßen Zündkerze im Schrägriss von vorne (mit teilweise weggeschnittener Vorkammerwand) und im Schnitt.

In Fig. 1 ist eine erste Ausführungsform einer erfindungsgemäßen Zündkerze 1 mit einer Mittelachse 3 dargestellt, welche wie üblich einen Isolator 2 und eine entlang der Mittelachse 3 angeordnete Mittelelektrode 4 aufweist. Die Mittelelektrode 4 und der Isolator 2 sind am vorderen Ende der Zündkerze 1 von einem Metallgehäuse 5 umgeben, an dem ein Gewinde 6 angebracht ist, mit welchem die Zündkerze 1 zum Beispiel in einen Zylinderkopf eingeschraubt werden kann. Am hinteren Ende weist die Zündkerze 1 einen Anschluss 7 auf, der mit der Mittelelektrode 4 elektrisch verbunden ist.

Bei der in Fig. 1 dargestellten Ausführungsform der erfindungsgemäßen Zündkerze 1 handelt es sich um eine Zündkerze mit einer Vorkammer, die am vorderen Ende des Metallgehäuses 5 angeordnet ist und von einer Vorkammerwand 8 begrenzt wird.

Am vorderen Ende der Mittelelektrode 4 ist eine Zündelektrode 9 angeordnet und mit der Mittelelektrode 4 elektrisch verbunden, welche funktionell eine Verlängerung der Mittelelektrode 4 darstellt und von der Mittelelektrode 4 bzw. der Mittelachse 3 radial nach außen ragt. Die Anordnung bzw. Form der Zündelektrode 9 wird mit Bezug auf die Figuren 2 bis 8 in verschiedenen Varianten noch beschrieben werden.

In der in Fig. 1 dargestellten Ausführungsform ist der Zündelektrode 9 gegenüberliegend ein Elektrodenelement der Masseelektrode in Form eines Ringes 10 aus einem gegenüber Funkenerosion widerstandsfähigen Material, beispielsweise aus Nickel bzw. einer Nickellegierung, am Metallgehäuse 5 angebracht. Zwischen dem Ring 10 und der Zündelektrode 9 wird ein Zündspalt 11 gebildet. Da die Zündelektrode 9 und der Ring 10 in Richtung der Mittelachse 3 versetzt angeordnet sind, wird ein Zündfunke zwischen diesen beiden Teilen im Wesentlichen parallel zur und im Abstand von der Mittelachse von der Zündelektrode 9 zum Ring 10 überspringen.

In den Fig. 2a, 2b und 2c ist eine Ausführungsform der Zündelektrode 9 und des Ringes 10 dargestellt, welche im Wesentlichen der Ausführungsform von Fig. 1 entspricht, jedoch ohne Vorkammer.

Insbesondere in den Fig. 2a und 2b ist zu erkennen, dass die Zündelektrode 9 in Form eines Stabes, insbesondere in Form eines stabförmigen, rechteckigen Plättchens, ausgeführt ist, sodass zwei Zündelektroden 9 entstehen, durch welche zwei Funkenstrecken gebildet werden können, die sich auf gegenüberliegenden Seiten von der Mittelachse 3 weg erstrecken.

An der Masseelektrode, welche in diesem Ausführungsbeispiel vom Ring 10 gebildet wird, sind, wie insbesondere in den Fig. 2a und 2b zu erkennen ist, zwei radial nach innen ragende Vorsprünge 12 angeordnet, die den Zündspalt 11 zur Masseelektrode hin begrenzen. Damit kann der Freiraum zwischen den übrigen Bereichen des Rings 10 und der Mittelelektrode 4 möglichst frei gehalten werden, womit eine möglichst ungehinderte Strömung von Brennstoffgemisch bzw. Verbrennungsgasen in diesem Bereich ermöglicht wird, was für das Zündverhalten der Verbrennungskraftmaschine von Vorteil ist.

In den Fig. 3a und 3b ist eine weitere Ausführungsform einer Zündkerze dargestellt, welche der in Verbindung mit den Fig. 1 und 2 beschriebenen Ausführungsform ähnlich ist, jedoch mit dem Unterschied, dass der Ring 10 in der Ausführungsform der Fig. 3a und 3b nicht vorhanden ist. Dementsprechend bildet das Metallgehäuse 5 selbst die Masseelektrode und der Zündspalt 11 wird auf beiden Seiten zwischen der jeweiligen Zündelektrode 9 und der Stirnfläche 14 des Metallgehäuses 5 begrenzt.

Die Ausführungsform von Fig. 4a entspricht weitgehend der Ausführungsform von Fig. 2, wobei die Zündelektroden 9 in den Zeichnungen weggelassen wurden, damit die Sicht auf die Vorsprünge 12 frei ist. Es ist in Fig. 4a zu sehen, dass in den Vorsprüngen 12 im Bereich der der Mittelachse 3 zugewandten Stirnseite der Vorsprünge 12 Schlitze 15 angebracht sind, welche das Zu- und Abströmen von Brennstoffgemisch bzw. Verbrennungsgasen in diesem Bereich erleichtert, was das Zündverhalten verbessert.

In den Fig. 5a und 5b ist eine weitere Ausführungsform der Erfindung dargestellt, bei der zwei parallel zueinander angeordnete, stabförmige Zündelektroden 9 an der Mittelelektrode 4 angeordnet sind. Es gibt in dieser Ausführungsform insgesamt vier Zündelektroden 9, welche jeweils einen Zündspalt 11 mit dem Ring 10 bzw. dessen Vorsprüngen 12, falls diese vorhanden sind, begrenzen. Es versteht sich, dass die Anordnung der Zündelektroden 9 gemäß Fig. 5a und 5b auch dann verwendet werden kann, wenn kein Ring 10 vorhanden ist, wie dies beispielsweise in den Fig. 3a und 3b dargestellt ist.

Bei der in den Fig. 6a bis 6c dargestellten Ausführungsform einer erfindungsgemäßen Zündkerze 1 sind ebenfalls stabförmige Zündelektroden 9 vorgesehen, wobei sich diese allerdings auf gegenüberliegenden Seiten von der Mittelachse 3 weg erstrecken und in ihrer Längsrichtung zueinander versetzt angeordnet sind, sodass insgesamt nur zwei wirksame Zündelektroden 9 vorhanden sind.

Im Rahmen der Erfindung sind auch in den Zeichnungen nicht dargestellte Ausführungsformen denkbar, bei denen drei oder mehr Zündelektroden 9 vorhanden sind, die nach außen ragend an der Mittelelektrode 4 angeordnet sind. Ebenso ist es möglich, an der Mittelelektrode ein Plättchen oder dergleichen anzuordnen, das einen zentralen Mittelbereich und sternförmig oder speichenförmig angeordnete, radiale Verlängerungen nach außen aufweist, welche die Zündelektroden 9 bilden.

In den Fig. 7a und 7b ist eine Ausführungsform einer erfindungsgemäßen Zündkerze 1 mit einer Vorkammer dargestellt, die von einer Vorkammerwand 8 begrenzt wird. Wenn, wie in dieser Ausführungsform der Erfindung, ein Ring 10 vorgesehen ist, kann dieser zum Zentrieren der Vorkammer über die Vorkammerwand 8 verwendet werden.

In der Vorkammerwand 8 sind Überströmöffnungen 16 angeordnet, durch welche Brennstoffgemisch und Verbrennungsgase in die Vorkammer ein- und aus der Vorkammer austreten können. Im dargestellten Ausführungsbeispiel ist nur eine einzige Zündelektrode 9 an der Mittelelektrode 4 dargestellt, wobei natürlich auch alle anderen, in den Zeichnungen dargestellten und vorstehend beschriebenen Ausführungsformen von Zündelektroden 9 zum Einsatz kommen können.

Die Anordnung bzw. die Position der Zündelektrode 9 bzw. der Zündelektroden 9 einerseits und der Überströmöffnungen 16 andererseits wird bevorzugt so getroffen, dass sie in einem Bereich liegen bzw. eine Ausrichtung haben, dass die Zündelektrode(n) 9 von außen für ein vorzugsweise stabförmiges Werkzeug 17 zugänglich ist/sind. Dies bietet den Vorteil, dass die Größe des Zündspalts 11 mit Hilfe des Werkzeugs 17 verändert werden kann, wenn der Zündspalt 11 eine Größe erreicht hat, bei der ein zuverlässiges Zünden nicht mehr gewährleistet ist.

In den bisher beschriebenen Ausführungsformen der Erfindung liegt die Masseelektrode entweder in Form des Metallgehäuses 5 oder des Rings 10 hinter den Zündelektroden 9 der Mittelelektrode 4, d.h. auf der dem Anschluss 7 zugewandten Seite der Zündelektroden 9.

Bei der in Fig. 8a und 8b dargestellten, alternativen Ausführungsform liegt die Masseelektrode in Form eines Vorsprungs 18 vor der jeweiligen Zündelektrode 9, wobei die Zündelektroden 9 wie in Fig. 6a und 6b dargestellt angeordnet sind.

Für alle Ausführungsformen der Erfindung gilt, dass der Zündspalt 11 in radialer Richtung im Wesentlichen durch das radial innen liegende Ende des Rings 10, des Vorsprungs 12 oder des Metallgehäuses 5 und das radial außen liegende Ende der Zündelektroden 9 definiert wird, und im Übrigen durch die in Umfangsrichtung gemessene Breite der Überlappung zwischen den Zündelektroden 9 und dem Ring 10, dem Vorsprung 12 oder dem Metallgehäuse 5.

Soweit die Überlappung in radialer Richtung betroffen ist, liegt diese bei der Erfindung bevorzugt in einem Bereich zwischen 0,5D bis 0,9D, wobei D der in Fig. 1 eingezeichnete Gewindedurchmesser der Zündkerze ist. Der Vorteil dieser Bereiche ergibt sich aus einem Kompromiss zwischen möglichst kurzen und stabilen Zündelektroden 9, welche bevorzugt aus einem hochwertigen und somit teurem Material hergestellt sind, und andererseits der vorteilhaften Kühlung der Masseelektrode, die umso besser ist, je näher der Zündspalt 11 am Gewinde 9 der Zündkerze 1 liegt.

Bei allen in den Zeichnungen dargestellten und in Verbindung mit den Zeichnungen beschriebenen Ausführungsformen liegt der Zündspalt 11 in einer Ebene, welche zur Mittelachse 3 im rechten Winkel ausgerichtet ist. Es ist im Rahmen der Erfindung allerdings auch möglich, dass der Zündspalt in einem Winkel zur Mittelachse 3 angeordnet ist, der etwas von 90° abweicht, womit auch ein Zündfunke nicht exakt parallel zur Mittelachse 3 überspringen wird. Derartige Abweichungen fallen ebenfalls unter den Schutzbereich der vorliegenden Erfindung.

Alle in den Zeichnungen dargestellten Ausführungsformen können im Rahmen der Erfindung miteinander kombiniert werden, ohne den Schutzbereich der Erfindung zu verlassen. Insbesondere können die Anordnungen mit und ohne Ring 10 einerseits, mit und ohne Vorkammer andererseits, sowie schließlich die verschiedenen Ausführungsformen und Anordnungen von Zündelektroden 9 im Rahmen der Erfindung beliebig miteinander kombiniert werden.

## Patentansprüche

1. Zündkerze (1) für Verbrennungskraftmaschinen mit einer entlang einer Mittelachse (3) der Zündkerze (1) angeordneten Mittelelektrode (4) und mit einer Masseelektrode, die mit Abstand zur Mittelachse (3) angeordnet ist, wobei die Mittelelektrode (4) wenigstens eine sich radial von der Mittelachse (3) weg erstreckende Zündelektrode (9) aufweist, wobei zwischen der Mittelelektrode (4) und der Masseelektrode ein Zündspalt (11) liegt, und wobei die Zündelektrode (9) der Mittelelektrode (4) und die Masseelektrode einen sich in radialer Richtung überlappenden Bereich aufweisen, und zwischen denen der Zündspalt (11) liegt, sodass ein sich im Wesentlichen parallel und mit Abstand von der Mittelachse (3) erstreckender Zündfunke bilden kann, **dadurch gekennzeichnet, dass** die Masseelektrode einen radial nach innen ragenden, den Zündspalt (11) begrenzenden, Vorsprung (12, 18) aufweist.

2. Zündkerze nach Anspruch 1, **dadurch gekennzeichnet, dass** der Zündspalt (11) im Wesentlichen in einer Radialebene liegt, die im rechten Winkel zur Mittelachse (3) liegt.

3. Zündkerze nach Anspruch 1 oder 2, **dadurch gekennzeichnet, dass** sich die Zündelektrode (9) der Mittelelektrode (4) und die Masseelektrode im Wesentlichen in radialer Richtung erstrecken.

4. Zündkerze nach einem der Ansprüche 1 bis 3, **dadurch gekennzeichnet, dass** die Zündelektrode (9) der Mittelelektrode (4) im Wesentlichen stabförmig oder plättchenförmig ausgebildet ist.

5. Zündkerze nach einem der Ansprüche 1 bis 4, **dadurch gekennzeichnet, dass** wenigstens zwei Zündelektroden (9) der Mittelelektrode (4) vorgesehen sind, die sich auf gegenüberliegenden Seiten von der Mittelachse (3) weg erstrecken.

6. Zündkerze nach Anspruch 5, **dadurch gekennzeichnet, dass** zwei Zündelektroden (9) von einem einzigen Stab oder Plättchen gebildet werden oder dass die Zündelektroden (9) in ihrer Längsrichtung zueinander versetzt angeordnet sind.

7. Zündkerze nach Anspruch 4, **dadurch gekennzeichnet, dass** mehr als zwei Zündelektroden (9) der Mittelelektrode (4) vorgesehen sind, die sich im Wesentlichen sternförmig oder speichenförmig von der Mittelachse (3) weg erstrecken.

8. Zündkerze nach einem der Ansprüche 1 bis 7, **dadurch gekennzeichnet, dass** im Vorsprung (12) ein in einer Axialebene liegender Schlitz (15) angeordnet ist.

9. Zündkerze nach einem der Ansprüche 1 bis 8, **dadurch gekennzeichnet, dass** die Masseelektrode in Richtung der Mittelachse (3) vor oder hinter der Zündelektrode (9) der Mittelelektrode (4) liegt.

10. Zündkerze nach einem der Ansprüche 1 bis 9, **dadurch gekennzeichnet, dass** der den Zündspalt (11) begrenzende Bereich der Masseelektrode vom Metallgehäuse (5) der Zündkerze (1) gebildet wird oder dass am Metallgehäuse (5) der Zündkerze (1) ein Elektrodenelement, vorzugsweise in Form eines Ringes (10), angeordnet ist, welches den Zündspalt (11) begrenzt.

11. Zündkerze nach Anspruch 10, **dadurch gekennzeichnet, dass** das Elektrodenelement aus Nickel oder einer Nickellegierung besteht.

12. Zündkerze nach einem der Ansprüche 1 bis 11, **dadurch gekennzeichnet, dass** an der Zündkerze (1) eine Vorkammer mit einer Vorkammerwand (8) angeordnet ist.

13. Zündkerze nach Anspruch 10 und 12, **dadurch gekennzeichnet, dass** die Vorkammer (8) am Ring (10) zentriert ist.

14. Zündkerze nach Anspruch 12 oder 13, **dadurch gekennzeichnet, dass** der Vorsprung (18) an der Vorkammerwand (8) angeordnet ist.

15. Zündkerze nach einem der Ansprüche 12 bis 14, **dadurch gekennzeichnet, dass** in der Vorkammerwand (8) Überströmöffnungen (16) angeordnet sind, von denen wenigstens eine so zur Zündelektrode (9) der Mittelelektrode (4) angeordnet bzw. ausgerichtet ist, dass die Zündelektrode (9) von außen für ein vorzugsweise stabförmiges Werkzeug (17) zugänglich ist.

## Claims

1. Spark plug (1) for internal combustion engines, comprising a central electrode (4) arranged along a central axis (3) of the spark plug (1) and an earth electrode arranged at a distance from the central axis (3), wherein the central electrode (4) has at least one ignition electrode (9) extending radially away from the central axis (3), wherein an ignition gap (11) is disposed between the central electrode (4) and the earth electrode, and wherein the ignition electrode (9) of the central electrode (4) and the earth electrode have a region overlapping in the radial direction, and between which the ignition gap (11) is disposed, so that an ignition spark extending substantially parallel to and at a distance from the central axis (3) can form, **characterized in that** the earth electrode has a radially inwardly protruding projection (12, 18) delimiting the ignition gap (11).

2. Spark plug according to claim 1, **characterized in that** the ignition gap (11) lies substantially in a radial plane which is at a right angle to the central axis (3).

3. Spark plug according to claim 1 or 2, **characterized in that** the ignition electrode (9) of the central electrode (4) and the earth electrode extend substantially in a radial direction.

4. Spark plug according to one of claims 1 to 3, **characterized in that** the ignition electrode (9) of the central electrode (4) is formed in a substantially rod-shaped or plate-shaped manner.

5. Spark plug according to one of claims 1 to 4, **characterized in that** at least two ignition electrodes (9) of the central electrode (4) are provided, which extend on opposite sides away from the central axis (3).

6. Spark plug according to claim 5, **characterized in that** two ignition electrodes (9) are formed by a single rod or small plate, or **in that** the ignition electrodes (9) are arranged offset to each other in their longitudinal direction.

7. Spark plug according to claim 4, **characterized in that** more than two ignition electrodes (9) of the central electrode (4) are provided, which extend in a substantially star-shaped or spoke-shaped manner away from the central axis (3).

8. Spark plug according to one of claims 1 to 7, **characterized in that** a slot (15) lying in an axial plane is arranged in the projection (12) .

9. Spark plug according to one of claims 1 to 8, **characterized in that** the earth electrode lies in front of or behind the ignition electrode (9) of the central electrode (4) in the direction of the central axis (3).

10. Spark plug according to one of claims 1 to 9, **characterized in that** the region of the earth electrode delimiting the ignition gap (11) is formed by the metal housing (5) of the spark plug (1), or **in that** an electrode element, preferably in the form of a ring (10), which delimits the ignition gap (11), is arranged on the metal housing (5) of the spark plug (1).

11. Spark plug according to claim 10, **characterized in that** the electrode element consists of nickel or a nickel alloy.

12. Spark plug according to one of claims 1 to 11, **characterized in that** an antechamber with an antechamber wall (8) is arranged on the spark plug (1).

13. Spark plug according to claims 10 and 12, **characterized in that** the antechamber (8) is centered on the ring (10).

14. Spark plug according to claim 12 or 13, **characterized in that** the projection (18) is arranged on the antechamber wall (8).

15. Spark plug according to one of claims 12 to 14, **characterized in that** overflow openings (16) are arranged in the antechamber wall (8), at least one of which is arranged or aligned with the ignition electrode (9) of the central electrode (4) in such a way that the ignition electrode (9) is accessible from the outside for a preferably rod-shaped tool (17).

## Revendications

1. Bougie d'allumage (1) pour moteurs à combustion interne, comprenant une électrode centrale (4) disposée le long d'un axe central (3) de la bougie d'allumage (1) et une électrode de masse qui est disposée à distance de l'axe central (3), l'électrode centrale (4) présentant au moins une électrode d'allumage (9) s'étendant radialement à partir de l'axe central (3), un espace d'allumage (11) se trouvant entre l'électrode centrale (4) et l'électrode de masse, et l'électrode d'allumage (9) de l'électrode centrale (4) et l'électrode de masse présentant une zone se chevauchant dans la direction radiale et entre lesquelles est situé l'espace d'allumage (11), de sorte qu'une étincelle d'allumage s'étendant sensiblement parallèlement à l'axe central (3) et à distance de celui-ci peut se former, **caractérisée en ce que** l'électrode de masse présente une saillie (12, 18) faisant saillie radialement vers l'intérieur et délimitant l'espace d'allumage (11).

2. Bougie d'allumage selon la revendication 1, **caractérisée en ce que** l'espace d'allumage (11) est situé sensiblement dans un plan radial qui fait un angle droit avec l'axe central (3) .

3. Bougie d'allumage selon la revendication 1 ou 2, **caractérisée en ce que** l'électrode d'allumage (9) de l'électrode centrale (4) et l'électrode de masse s'étendent sensiblement dans une direction radiale.

4. Bougie d'allumage selon l'une des revendications 1 à 3, **caractérisée en ce que** l'électrode d'allumage (9) de l'électrode centrale (4) est sensiblement en forme de tige ou de lamelle.

5. Bougie d'allumage selon l'une des revendications 1 à 4, **caractérisée en ce qu'**au moins deux électrodes d'allumage (9) de l'électrode centrale (4) sont prévues, qui s'étendent sur des côtés opposés à partir de l'axe central (3).

6. Bougie d'allumage selon la revendication 5, **caractérisée en ce que** deux électrodes d'allumage (9) sont formées par une seule tige ou lamelle ou que les électrodes d'allumage (9) sont disposées de manière décalée l'une par rapport à l'autre dans leur direction longitudinale.

7. Bougie d'allumage selon la revendication 4, **caractérisée en ce que** plus de deux électrodes d'allumage (9) de l'électrode centrale (4) sont prévues, qui s'étendent sensiblement en forme d'étoile ou de rayon à partir de l'axe central (3).

8. Bougie d'allumage selon l'une des revendications 1 à 7, **caractérisée en ce qu'**une fente (15) située dans un plan axial est disposée dans la saillie (12).

9. Bougie d'allumage selon l'une des revendications 1 à 8, **caractérisée en ce que** l'électrode de masse se trouve devant ou derrière l'électrode d'allumage (9) de l'électrode centrale (4) dans la direction de l'axe central (3).

10. Bougie d'allumage selon l'une des revendications 1 à 9, **caractérisée en ce que** la zone de l'électrode de masse délimitant l'espace d'allumage (11) est formée par le boîtier métallique (5) de la bougie d'allumage (1) ou qu'un élément d'électrode, de préférence sous la forme d'une bague (10), qui délimite l'espace d'allumage (11) est disposé sur le boîtier métallique (5) de la bougie d'allumage (1).

11. Bougie d'allumage selon la revendication 10, **caractérisée en ce que** l'élément d'électrode est constitué de nickel ou d'un alliage de nickel.

12. Bougie d'allumage selon l'une des revendications 1 à 11, **caractérisée en ce qu'**une préchambre avec une paroi de préchambre (8) est disposée sur la bougie d'allumage (1).

13. Bougie d'allumage selon les revendications 10 et 12, **caractérisée en ce que** la préchambre (8) est centrée sur la bague (10).

14. Bougie d'allumage selon la revendication 12 ou 13, **caractérisée en ce que** la saillie (18) est disposée sur la paroi de préchambre (8).

15. Bougie d'allumage selon l'une des revendications 12 à 14, **caractérisée en ce que** des ouvertures de trop-plein (16) sont disposées dans la paroi de préchambre (8), dont au moins une est disposée ou orientée vers l'électrode d'allumage (9) de l'électrode centrale (4) de telle sorte que l'électrode d'allumage (9) soit accessible de l'extérieur avec un outil (17) de préférence en forme de tige.
